# EUROPÄISCHE PATENTSCHRIFT

(11) **EP 3 544 885 B1**
(45) Veröffentlichungstag und Bekanntmachung des Hinweises auf die Patenterteilung: **08.09.2021**
(21) Anmeldenummer: 17804514.2
(22) Anmeldetag: 20.11.2017
(51) Int. Cl.: B63B 3/13, B63G 8/34

(54) **UNTERWASSERFAHRZEUG MIT REDUZIERTER DETEKTIONSWAHRSCHEINLICHKEIT ÜBER GROSSE DISTANZEN**
UNDERWATER CRAFT LESS LIKELY TO BE DETECTED ACROSS GREAT DISTANCES
VÉHICULE SOUS-MARIN À PROBABILITÉ DE DÉTECTION RÉDUITE SUR DE GRANDES DISTANCES

(30) Priorität: 24.11.2016 DE 102016014108
(43) Veröffentlichungstag der Anmeldung: 02.10.2019
(73) Patentinhaber: thyssenkrupp Marine Systems GmbH, 24143 Kiel (DE); thyssenkrupp AG, 45143 Essen (DE)
(72) Erfinder: AVSIC, Tom, 24161 Altenholz (DE); TEPPNER, Randolf, 25451 Quickborn (DE)
(74) Vertreter: thyssenkrupp Intellectual Property GmbH
(86) Internationale Anmeldenummer: PCT/EP2017/079823
(87) Internationale Veröffentlichungsnummer: WO 2018/095873

(56) Entgegenhaltungen:
- EP-A2- 0 850 830
- GB-A- 531 892
- US-A- 1 500 997
- US-A- 4 577 583
- US-A1- 2005 145 159

## Beschreibung

Die Erfindung betrifft ein Unterwasserfahrzeug, insbesondere ein Unterseeboot, mit einer äußeren Form, wobei die Form zur Reduzierung der Detektierbarkeit mittels aktiven Sonar optimiert ist. Hierdurch kann die Distanz, aus welcher das Unterfasserfahrzeug wahrscheinlich erfassbar ist, deutlich reduziert werden.

Unterwasserfahrzeuge, insbesondere militärische Unterseeboote, weisen aktuell üblicher Weise grob vereinfacht eine zylindrische Grundform im Mittelschiff mit einem halbkugelförmigen Bug und einem kegelförmigen Heck auf. Diese Form ist strömungsgünstig und als Einhüllen- oder Zweihüllenboot gut zu fertigen.

Zur Detektion von Unterseebooten wird heute insbesondere Sonar verwendet, wobei die Detektion vorzugsweise über große Distanzen, beispielsweise 100 km, erfolgen soll. Dieses führt dazu, dass die Schallwellen des Sonars in einem sehr flachen Winkel parallel zur Wasseroberfläche auf ein Unterwasserfahrzeug treffen. Um die Detektion zu vermeiden, muss die Reflexion der Schallwellen insbesondere zum Sender hin vermieden werden wo meist auch der Empfänger sitzt. Aus dieser geometrischen Betrachtung ergibt sich, dass die Detektierbarkeit eines Unterwasserfahrzeugs auf große Distanz insbesondere von der Reflexion von Schall in einem Winkel von ± 20°, insbesondere in einem Winkel von ± 10° abhängig ist.

Auf kurze Distanzen sind andere Ortungsmöglichkeiten, insbesondere Wärme, Schallemission, magnetisches Verhalten und viele andere mehr relevant, sodass hier die Detektierbarkeit regelmäßig durch andere Parameter bestimmt wird.

Ein zylindrischer Körper hat jedoch die Eigenschaft, eine Welle praktisch vertikal isotrop zu reflektieren und somit in alle vertikalen Raumrichtungen praktisch die gleiche Energie abzugeben. Dieses führt dazu, dass die Detektion im kritischen flachen Winkelbereich nicht besonders gering ist.

Aus der US 1,500,997 ist eine plattenförmige Verkleidung eines Unterseebootes zur Reduktion der Signatur bekannt.

Aus der GB 531 892 A ist ein elektrisch angetriebenes Kleinst-Unterseeboot bekannt.

Aus der DE 196 23 127 C1 ist ein Schallabsorber zur Verringerung des Zielmaßes bekannt.

Aus der DE 197 54 333 A1 ist ein Katamaran-Unterseeboot bekannt.

Aus der DE 1 196 531 A ist ein Unterwasserfahrzeug mit gekrümmter Oberfläche bekannt.

Aus der US 2005/0145159 A1 ist eine Schiffshüllenkonstruktion bekannt, welche eine Krümmung aufweist.

Aus der US 4 577 583 A ist ein Unterwasserfahrzeug mit einem stromlinienförmigen Rumpf bekannt.

Aus der EP 0 850 830 A2 ist ein Unterseeboot mit drei Drückkörpern bekannt.

Aufgabe der Erfindung ist es, ein Unterwasserfahrzeug zu schaffen, welches unter den Bedingungen der Ortung über Distanz eine deutlich verringerte Detektionswahrscheinlichkeit aufweist.

Gelöst wird diese Aufgabe durch ein Unterwasserfahrzeug mit den in Anspruch 1 angegebenen Merkmalen. Vorteilhafte Weiterbildungen ergeben sich aus den Unteransprüchen, der nachfolgenden Beschreibung sowie den Zeichnungen.

Das erfindungsgemäße Unterwasserfahrzeug mit reduzierter Detektionswahrscheinlichkeit weist eine Außenhülle auf. Das Unterwasserfahrzeug weist eine Bugsektion, eine Hecksektion und eine Mittelschiffsektion auf. Die Außenhülle der Mittelschiffsektion weist quer zur Längsrichtung des Unterwasserfahrzeugs einen polygonalen Querschnitt auf. Ferner weist die Außenhülle der Mittelschiffsektion eine Krümmung entlang der Längsrichtung des Unterwasserfahrzeugs über die gesamte Länge der Mittelschiffsektion auf.

Der polygonale Querschnitt an sich ist bekannt zur gezielten Reflexion einer Detektionswelle in eine vom Sender abweichende Richtung. Dieses ist im Flugzeugbau oder Schiffbau, beispielsweise der Sea Shadow, prinzipiell bekannt. Hier werden große, ebene und verkippte Flächen als Reflektoren verwendet.

Dieses alleine hat den Nachteil, dass auch Reflexionen höherer Ordnung in andere Winkel auftreten und so eine Detektierbarkeit auch im kritischen flachen Winkelbereich erfolgen kann. Des Weiteren ist für ein Unterseeboot eine derartige Anordnung alleine auch nicht so wirksam wie beispielsweise für ein Flugzeug, da ein Unterseeboot von mehreren Grenzflächen umgeben ist, an denen eine Reflektion zum Sender erfolgen kann. Derartige Grenzflächen sind beispielsweise vor allem der Meeresgrund und die Wasseroberfläche, aber auch Flächen, die sich aus der Schichtung des Meerwassers ergeben können und Reflektionsebenen darstellen.

Um diesen Nachteil zu minimieren weist erfindungsgemäß die Außenhülle der Mittelschiffsektion eine Krümmung entlang der Längsrichtung des Unterwasserfahrzeugs auf. Hierdurch treten beide Effekte, Reflexion und Dispersion, auf. Effekt ist, dass die Energie der Detektionswelle im kritischen flachen Winkelbereich deutlich minimiert werden kann. Die Krümmung der Außenhülle der Mittelschiffsektion erstreckt sich über die gesamte Länge der Mittelschiffsektion. Die Krümmung kann hierbei über die Länge einen veränderlichen Krümmungsradius aufweisen, der Krümmungsradius darf jedoch nicht unendlich werden. Hierdurch würde sich wenigstens an einer Stelle eine ebene Fläche bilden, welche einen eintreffenden Strahl ohne Dispersion reflektieren würde.

Die Mittelschiffsektion ist zwischen der Bugsektion und der Hecksektion angeordnet. Die Bugsektion weist eine Länge von 5 % bis 40 %, bevorzugt von 5 % bis 30 %, besonders bevorzugt von 5 % bis 20 % der Gesamtlänge des Unterwasserfahrzeugs auf, wobei die Bugsektion am Bug des Unterwasserfahrzeugs beginnt. Die Hecksektion weist eine Länge von 5 % bis 40 %, bevorzugt von 5 % bis 30 %, besonders bevorzugt von 5 % bis 20 % der Gesamtlänge des Unterwasserfahrzeugs auf, wobei die Hecksektion am Heck des Unterwasserfahrzeugs beginnt. Somit weist die Mittelschiffsektion eine Länge von 20 % bis 90 %, bevorzugt von 40 % bis 90 %, besonders bevorzugt von 60 % bis 90 % der Gesamtlänge des Unterwasserfahrzeugs auf.

Hierdurch kann die Leistung der in Senderrichtung reflektierten Welle um Faktor beispielsweise 10.000 gegenüber einem konventionellen zylinderförmigen Unterwasserfahrzeug verringert werden. Hierdurch sinkt die Entfernung, auf welche eine Detektion wahrscheinlich ist, um bis zu einer Größenordnung. Dieses steigert die Bewegungsfreiheit eines Unterwasserfahrzeugs deutlich.

Als polygonaler Querschnitt kann zum Beispiel ein Dreieck oder ein Viereck vorkommen, wobei diese beiden Polygone aufgrund der geringen Anpassungsmöglichkeit eher weniger bevorzugt sind. Bevorzugt sind hingegen Polygone mit 5 bis 10 Ecken beziehungsweise Seiten, wobei die Länge der Seiten sich weiter bevorzugt unterscheiden. Besonders bevorzugt sind gegenüberliegende Seiten paarweise jeweils gleich lang.

In einer weiteren Ausführungsform der Erfindung weist der polygonale Querschnitt abgerundete Eckbereiche auf. Dieses ist fertigungstechnisch und hydrodynamisch vorteilhaft.

In einer weiteren Ausführungsform der Erfindung weist der polygonale Querschnitt senkrecht zur Längsachse eine Spiegelebene auf. Dieses bedeutet, dass die Außenkontur der Backbordseite und der Steuerbordseite gleich sind.

Erfindungsgemäß weist die Außenhülle der Mittelschiffsektion quer zur Längsrichtung des Unterwasserfahrzeugs über den gesamten Querschnitt eine Krümmung entlang der Längsrichtung des Unterwasserfahrzeugs auf.

In einer weiteren Ausführungsform der Erfindung weist die Außenhülle wenigstens ein erstes Segment auf, wobei das erste Segment in Längsrichtung des Unterwasserfahrzeugseinen ersten Kegelschnitt bildet oder aus zwei oder mehreren Kegelschnitten zusammengesetzt ist. Ein Segment ist als ein Bereich definiert, welcher oben und unten durch die Kanten des polygonalen Querschnitts begrenzt ist. In Längsrichtung ist die Ausdehnung des Segments durch die Ausdehnung der Mittelschiffsektion begrenzt. Ein Kegelschnitt ist ein Teilbereich des Mantels eines Kegels. Besonders bevorzugt weisen ein erstes Segment und ein auf der gegenüberliegenden Schiffsseite liegendes korrespondierendes zweites Segment spiegelbildliche Kegelausschnitte auf. Ein Kegel oder Konus ist eine geometrische Figur, welche sich über Höhe und Radius definiert. Bei einem Kegelausschnitt ändert sich somit der Krümmungsradius quer zur Längsrichtung des Unterwasserfahrzeugs kontinuierlich. Selbstverständlich kann es sich auch um einen Kegelausschnitt eines schiefen Kegels handeln, bei welchem die Höhenachse nicht mittig zur kreisförmigen Grundfläche liegt.

In einer weiteren Ausführungsform der Erfindung weist die Außenhülle wenigstens ein drittes Segment auf, wobei das dritte Segment in Längsrichtung des Unterwasserfahrzeugs zumindest abschnittsweise, bevorzugt vollständig, einen dritten Kegelschnitt bildet, wobei Höhe und/oder Radius des dritten Kegelschnitts von Höhe und/oder Radius des ersten Kegelschnitts verschieden sind.

In einer weiteren Ausführungsform der Erfindung weist der Kegel des Kegelschnitts eine Höhe auf, wobei das Verhältnis von Höhe zu Länge des Unterwasserfahrzeugs zwischen 0,5 und 1.000, bevorzugt zwischen 3,5 und 130, besonders bevorzugt zwischen 8,0 und 35, liegt.

In einer weiteren Ausführungsform der Erfindung weist der Kegel des Kegelschnitts einen Durchmesser auf, wobei das Verhältnis von Kegeldurchmesser zu Länge des Unterwasserfahrzeugs zwischen 2 und 100, bevorzugt zwischen 6 und 50, besonders bevorzugt zwischen 10 und 20, liegt.

In einer weiteren Ausführungsform der Erfindung weist das Unterwasserfahrzeug in der Mittelschiffsektion einen Turm auf. Besonders bevorzugt weist der Turm um wenigstens 10°, besonders bevorzugt um wenigstens 20°, gegenüber der Senkrechten geneigte Außenwände auf.

Besonders bevorzugt weist der Turm den gleichen Winkel wie die unterhalb des Turm angrenzende Seite des polygonalen Querschnitts auf.

In einer weiteren Ausführungsform der Erfindung weist die Krümmung der Mittelschiffssektion einen Krümmungsradius auf, wobei das Verhältnis von Krümmungsradius zu Länge des Unterwasserfahrzeugs zwischen 5 und 1.000, bevorzugt zwischen 10 und 250, besonders bevorzugt zwischen 25 und 100, liegt.

Die Krümmung der Mittelschiffssektion muss nicht über die gesamte Länge konstant sein. Die Krümmung der Mittelschiffssektion kann insbesondere angrenzend an die Bugsektion und/oder Hecksektion zu den Sektionen hin ansteigend sein, beispielsweise um einen Übergang zu schaffen. Bevorzugt ist die Krümmung im Übergang vom Mittelschiff zur Bugsektion zunehmend und im Übergang vom Mittelschiff zum Bereich der Hecksektion abnehmend.

Beispielsweise ergibt sich somit für ein Unterwasserfahrzeug mit 80 m Länge eine Krümmung der Mittelschiffssektion welche eine Querschnittsvergrößerung eines gedachten, das Mittelschiff umfassenden Kreises gegenüber einer ungekrümmten, geraden Zylinderform von etwa 0,5 m bis 2 m bewirkt, wobei der Turm oder andere Auf- oder Anbauten hier gedanklich nicht berücksichtigt werden.

In einer weiteren Ausführungsform der Erfindung weist der polygonale Querschnitt eine breiteste Stelle auf, wobei die breiteste Stelle des polygonalen Querschnitts unterhalb oder oberhalb der Mitte angeordnet ist, wobei die Mitte die halbe Höhe des polygonalen Querschnitts definiert ist.

Die Abweichung von einer symmetrischen Auslegung ermöglicht es, gezielt einen größeren Teil der eintreffenden Detektionswelle in die gleiche Richtung abzulenken. Befindet sich die breiteste Stelle unterhalb der Mitte, so wird der größere Teil nach oben und somit zur Wasseroberfläche reflektiert. Befindet sich die breiteste Stelle oberhalb der Mitte, so wird der größere Teil nach unten und somit zum Meeresgrund reflektiert. Für die Bootsstabilität ist die erste für die Verringerung des Zielmaßes die zweite Variante bevorzugt.

In einer weiteren Ausführungsform der Erfindung ist die breiteste Stelle des polygonalen Querschnitts wenigstens 10 %, bevorzugt wenigstens 20 % der halben Höhe des polygonalen Querschnitts unterhalb oder oberhalb der Mitte angeordnet.

In einer weiteren Ausführungsform der Erfindung weisen alle Ebenen des polygonalen Querschnitts eine Neigung von wenigstens 10°, bevorzugt von wenigstens 20°, gegenüber der Senkrechten auf.

In einer weiteren Ausführungsform der Erfindung weisen alle Ebenen des polygonalen Querschnitts eine Neigung von 10° bis 40° oder 50° bis 80° gegenüber der Senkrechten auf. Auch der Winkel von 45° ist zu vermeiden, da hierbei die eintreffende Welle beispielsweise an die Wasseroberfläche reflektiert wird, von dieser zurück reflektiert wird und dann wieder direkt zum Sender reflektiert wird. Zwar wird die Intensität durch die Mehrfachreflexion geringer, ist aber dennoch gegenüber anderen Winkeln deutlich erhöht.

In einer weiteren Ausführungsform der Erfindung weist die Außenhülle eine schallabsorbierende Eigenschaft auf. Zusätzlich zur optimierten Geometrie kann die Außenhülle aus einem schallabsorbierenden Material bestehen, dieses aufweisen oder damit beschichtet sein. Da die Absorption nie vollständig sein kann, kombinieren sich die beiden Effekte positiv.

In einer weiteren Ausführungsform der Erfindung ist die Außenhülle für Schallwellen im Frequenzbereich von 100 Hz bis 100 kHz, insbesondere im Bereich von 1 kHz bis 25 kHz im Wesentlichen reflektierend und/oder absorbierend ist. Da unter der Außenhülle andere, nicht optimierte Strukturen angeordnet sein können, muss die Transmission durch die Außenhülle so gering wie möglich gehalten werden. Die Summe aus Reflexionsgrad, Absorptionsgrad und Transmissionsgrad beträgt definitionsgemäß 1. Als im Wesentlichen reflektierend und/oder absorbierend wird angesehen, wenn der Reflexionsgrad und/oder der Transmissionsgrad wenigstens 0,75 bevorzugt wenigstens 0,9, besonders bevorzugt wenigstens 0,95 beträgt.

Erfindungsgemäß weist das Unterwasserfahrzeug unter der Außenhülle einen im Wesentlichen zylindrischen Druckkörper auf.

In einer weiteren Ausführungsform der Erfindung umfasst die Außenhülle den zylindrischen Druckkörper nicht vollständig. Somit bildet der Druckkörper bereichsweise die Außenhülle. Dieses kann beispielsweise an eher unkritischen Stellen, beispielsweise an der Unterseite der Fall sein.

In einer weiteren Ausführungsform der Erfindung sind zwischen Außenhülle und Druckkörper Sensoren, insbesondere passive Sonarsensoren und/oder Betriebsstoffspeicher angeordnet.

Betriebsstoffspeicher umfassen alle Formen von Lagergütern, die zum Betrieb des Unterseeboots erforderlich sind, beispielhaft sind dieses Benzin- oder Dieseltanks, Wasserstoffspeicher, beispielsweise in Form von Druckgasspeicher, Flüssig-WasserstoffSpeicher oder Metallhydridspeicher, Sauerstoffspeicher, beispielsweise in Form von Druckgasspeicher oder Flüssig-Sauerstoff-Speicher, Methanolspeicher, Ethanolspeicher, Batterien, Akkumulatoren sowie Druckgasspeicher für Gasturbinen aber auch autonome oder ferngesteuerte Unterwasserfahrzeuge, Waffen, wie zum Beispiel Torpedos oder Flugkörper, oder Täuschkörper.

In einer weiteren Ausführungsform der Erfindung ist ein Propeller auf der Höhe der breitesten Stelle der Außenhaut angeordnet.

In einer weiteren Ausführungsform der Erfindung ist das Unterwasserfahrzeug ein Unterseeboot. Bevorzugt ist das Unterwasserfahrzeug ein militärisches Unterwasserfahrzeug, besonders bevorzugt ein militärisches Unterseeboot.

Nachfolgend ist das erfindungsgemäße Unterwasserfahrzeug anhand in den Zeichnungen dargestellter Ausführungsbeispiele näher erläutert.
- Fig. 1: Aufsicht auf ein erfindungsgemäßes Unterwasserfahrzeug
- Fig. 2: Querschnitt eines ersten beispielhaften Unterwasserfahrzeugs
- Fig. 3: Querschnitt eines zweiten beispielhaften Unterwasserfahrzeugs
- Fig. 4: Querschnitt eines dritten beispielhaften Unterwasserfahrzeugs
- Fig. 5: Querschnitt eines vierten beispielhaften Unterwasserfahrzeugs

In Fig. 1 ist die Aufsicht ein Unterwasserfahrzeug 10 mit einer Bugsektion 20, einer Mittelschiffsektion 30 und einer Hecksektion 40 dargestellt, wobei das Unterwasserfahrzeug in der Hecksektion 40 ein Ruder 60, hier in Form eines Kreuzruders, und einen Propeller 70 aufweist. Das Unterwasserfahrzeug 10 weist eine Außenhülle 50 auf, welche in Längsrichtung des Unterwasserfahrzeugs 10 eine Krümmung der Mittelschiffssektion aufweist, wie im Vergleich zu einem vereinfacht als Zylinder dargestelltem Druckkörper 80 erkennbar ist. Praktisch wird der Druckkörper 80 am Bug und am Heck auch abgerundete Enden, vorzugsweise halbkugelförmige Enden aufweisen, was hier zur Vereinfachung vernachlässig wurde. Auch muss der Druckkörper 80 nicht die volle Länge einnehmen. Insbesondere können im Bug Waffenrohre angeordnet sein.

Fig. 2 zeigt einen ersten beispielhaften Querschnitt. Die Außenhülle 80 weist einen hexagonalen Querschnitt auf, die breiteste Stelle 100 liegt genau auf der Höhe der Mitte 90, welche durch den Mittelpunkt des zylinderförmigen Druckkörpers 80 gebildet wird. Dieser Punkt wird hier und im Folgenden sinngemäß als Mitte gemäß der halben Höhe des polygonalen Querschnitts verwendet, da diese praktisch zusammenfallen, sich der Mittelpunkt jedoch einfacher visuell darstellen lässt. Alle Flächen der Außenhülle 50 weisen einen Winkel von 30° beziehungsweise 90° gegenüber der Senkrechten auf.

Fig. 3 zeigt einen zweiten beispielhaften Querschnitt. Die Außenhülle 80 weist einen unregelmäßigen sechseckigen Querschnitt auf, wobei die breiteste Stelle 100 deutlich oberhalb der Mitte 90 angeordnet ist. Hierdurch wird ein Großteil der einfallenden Wellen zum Meeresgrund reflektiert, was eine weitere Minimierung der Detektionswahrscheinlichkeit zur Folge hat.

Fig. 4 zeigt einen dritten beispielhaften Querschnitt. Die Außenhülle 80 weist einen unregelmäßigen sechseckigen Querschnitt auf, wobei die breiteste Stelle 100 deutlich unterhalb der Mitte 90 angeordnet ist. Hierdurch wird zwar ein Großteil der einfallenden Wellen zur Wasseroberfläche reflektiert, der Schwerpunkt des Unterwasserfahrzeugs 10 kann jedoch tiefer angeordnet werden. Dieses ist für die Stabilität des Unterwasserfahrzeugs 10 vorteilhaft.

Im Gegensatz zu Fig. 2 bis Fig. 4 zeigt Fig. 5 einen Querschnitt mit abgerundeten Ecken, der ansonsten prinzipiell gleich mit dem zweiten beispielhaften Querschnitt aus Fig. 3 ist. Zusätzlich sind zwischen der Außenhülle 50 und dem Druckkörper 80 Treibstoffspeicher 110 und Sonarsensoren 120 angeordnet.

Alle in Fig. 2 bis Fig. 5 gezeigten Querschnitte sind spiegelsymmetrisch ausgeführt. Dieses ist nicht notwendig, aber bevorzugt.

Bezugszeichen
- 10: Unterwasserfahrzeug
- 20: Bugsektion
- 30: Mittelschiffsektion
- 40: Hecksektion
- 50: Außenhülle
- 60: Ruder
- 70: Propeller
- 80: Druckkörper
- 90: Mitte
- 100: breiteste Stelle
- 110: Treibstoffspeicher
- 120: Sonarsensoren

## Patentansprüche

1. Unterwasserfahrzeug (10) mit reduzierter Detektionswahrscheinlichkeit, wobei das Unterwasserfahrzeug (10) eine Außenhülle (50) aufweist, wobei das Unterwasserfahrzeug (10) eine Bugsektion (20), eine Hecksektion (40) und eine Mittelschiffsektion (30) aufweist, wobei das Unterwasserfahrzeug (10) unter der Außenhülle (50) einen im Wesentlichen zylindrischen Druckkörper (80) aufweist, wobei die Außenhülle (50) der Mittelschiffsektion (30) quer zur Längsrichtung des Unterwasserfahrzeugs (10) einen polygonalen Querschnitt aufweist, wobei der polygonale Querschnitt drei bis 10 Ecken aufweist, wobei die Außenhülle (50) der Mittelschiffsektion (30) eine Krümmung entlang der Längsrichtung des Unterwasserfahrzeugs (10) über die gesamte Länge der Mittelschiffsektion (30) aufweist, **dadurch gekennzeichnet, dass** die Außenhülle (50) der Mittelschiffsektion (30) quer zur Längsrichtung des Unterwasserfahrzeugs (10) über den gesamten Querschnitt eine Krümmung entlang der Längsrichtung des Unterwasserfahrzeugs (10) aufweist.

2. Unterwasserfahrzeug (10) nach Anspruch 1, **dadurch gekennzeichnet, dass** der polygonale Querschnitt senkrecht zur Längsachse eine Spiegelebene aufweist.

3. Unterwasserfahrzeug (10) nach einem der vorstehenden Ansprüche, **dadurch gekennzeichnet, dass** die Außenhülle (50) in Längsrichtung des Unterwasserfahrzeugs (10) einen Kegelschnitt bildet oder aus zwei oder mehreren Kegelschnitten zusammengesetzt ist.

4. Unterwasserfahrzeug (10) nach einem der vorstehenden Ansprüche, **dadurch gekennzeichnet, dass** das Unterwasserfahrzeug (10) in der Mittelschiffsektion (30) einen Turm aufweist.

5. Unterwasserfahrzeug (10) nach einem der vorstehenden Ansprüche, **dadurch gekennzeichnet, dass** die Krümmung der Mittelschiffssektion einen Krümmungsradius aufweist, wobei das Verhältnis von Krümmungsradius zu Länge des Unterwasserfahrzeugs (10) zwischen 5 und 1.000, bevorzugt zwischen 10 und 250, besonders bevorzugt zwischen 25 und 100, liegt.

6. Unterwasserfahrzeug (10) nach einem der vorstehenden Ansprüche, **dadurch gekennzeichnet, dass** der polygonale Querschnitt eine breiteste Stelle (100) aufweist, wobei die breiteste Stelle (100) des polygonalen Querschnitts unterhalb oder oberhalb der Mitte (90) angeordnet ist, wobei die Mitte (90) als halbe Höhe des polygonalen Querschnitts definiert ist.

7. Unterwasserfahrzeug (10) nach Anspruch 6, **dadurch gekennzeichnet, dass** die breiteste Stelle (100) des polygonalen Querschnitts wenigstens 10 %, bevorzugt wenigstens 20 % der halben Höhe des polygonalen Querschnittsunterhalb oder oberhalb der Mitte (90) angeordnet ist.

8. Unterwasserfahrzeug (10) nach einem der vorstehenden Ansprüche, **dadurch gekennzeichnet, dass** alle Ebenen des polygonalen Querschnitts eine Neigung von wenigstens 10°, bevorzugt von wenigstens 20°, gegenüber der Senkrechten aufweisen.

9. Unterwasserfahrzeug (10) nach einem der vorstehenden Ansprüche, **dadurch gekennzeichnet, dass** alle Ebenen des polygonalen Querschnitts eine Neigung von 10° bis 40° oder 50° bis 80° gegenüber der Senkrechten aufweisen.

10. Unterwasserfahrzeug (10) nach einem der vorstehenden Ansprüche, **dadurch gekennzeichnet, dass** die Außenhülle (50) eine schallabsorbierende Eigenschaft aufweist.

11. Unterwasserfahrzeug (10) nach einem der vorstehenden Ansprüche, **dadurch gekennzeichnet, dass** zwischen Außenhülle (50) und Druckkörper (80) Sensoren, insbesondere passive Sonarsensoren (120), und/oder Treibstoffspeicher (110) angeordnet sind.

## Claims

1. Underwater craft (10) less likely to be detected, wherein the underwater craft (10) comprises an outer hull (50), wherein the underwater craft (10) comprises a bow section (20), a stern section (40) and a midship section (30), wherein the underwater craft (10) comprises a substantially cylindrical pressure vessel (80) under the outer hull (50), wherein the outer hull (50) of the midship section (30) has a polygonal cross section transversely with respect to the longitudinal direction of the underwater craft (10), wherein the polygonal cross section has three to 10 corners, wherein the outer hull (50) of the midship section (30) comprises a curvature along the longitudinal direction of the underwater craft (10) over the entire length of the midship section (30), **characterized in that** the outer hull (50) of the midship section (40) comprises a curvature along the longitudinal direction of the underwater craft (10) over the entire cross section transversely with respect to the longitudinal direction of the underwater craft (10).

2. Underwater craft (10) according to Claim **Fehler! Verweisquelle konnte nicht gefunden werden., characterized in that** the polygonal cross section comprises a mirror plane perpendicularly to the longitudinal axis.

3. Underwater craft (10) according to either of the preceding claims, **characterized in that** the outer hull (50) forms a conical section in the longitudinal direction of the underwater craft (10) or is composed of two or more conical sections.

4. Underwater craft (10) according to one of the preceding claims, **characterized in that** the underwater craft (10) comprises a tower in the midship section (30).

5. Underwater craft (10) according to one of the preceding claims, **characterized in that** the curvature of the midship section comprises a radius of curvature, wherein the ratio of the radius of curvature to the length of the underwater craft (10) is between 5 and 1000, preferably between 10 and 250, particularly preferably between 25 and 100.

6. Underwater craft (10) according to one of the preceding claims, **characterized in that** the polygonal cross section comprises a widest point (100), wherein the widest point (100) of the polygonal cross section is arranged below or above the centre (90), wherein the centre (90) is defined as half the height of the polygonal cross section.

7. Underwater craft (10) according to Claim **Fehler! Verweisquelle konnte nicht gefunden werden., characterized in that** the widest point (100) of the polygonal cross section is arranged at least 10%, preferably at least 20% of half the height of the polygonal cross section below or above the centre (90) .

8. Underwater craft (10) according to one of the preceding claims, **characterized in that** all of the planes of the polygonal cross section comprise an inclination of at least 10°, preferably of at least 20°, in relation to the perpendicular.

9. Underwater craft (10) according to one of the preceding claims, **characterized in that** all of the planes of the polygonal cross section comprise an inclination of 10° to 40° or 50° to 80° in relation to the perpendicular.

10. Underwater craft (10) according to one of the preceding claims, **characterized in that** the outer hull (50) comprises a sound-absorbing property.

11. Underwater craft (10) according to one of the preceding claims, **characterized in that** sensors, in particular passive sonar sensors (120), and/or fuel stores (110) are arranged between the outer hull (50) and the pressure vessel (80).

## Revendications

1. Véhicule sous-marin (10) à probabilité de détection réduite, le véhicule sous-marin (10) présentant une coque extérieure (50), le véhicule sous-marin (10) présentant une partie de proue (20), une partie de poupe (40) et une partie de milieu de navire (30), le véhicule sous-marin (10) présentant sous la coque extérieure (50) une coque épaisse (80) substantiellement cylindrique, la coque extérieure (50) de la partie de milieu de navire (30) présentant transversalement à la direction longitudinale du véhicule sous-marin (10) une section transversale polygonale, la section transversale polygonale présentant de trois à 10 sommets, la coque extérieure (50) de la partie de milieu de navire (30) présentant une courbure le long de la direction longitudinale du véhicule sous-marin (10) sur toute la longueur de la partie de milieu de navire (30),
**caractérisé en ce que** la coque extérieure (50) de la partie de milieu de navire (30) présente transversalement à la direction longitudinale du véhicule sous-marin (10) sur toute la section transversale une courbure le long de la direction longitudinale du véhicule sous-marin (10).

2. Véhicule sous-marin (10) selon la revendication 1, **caractérisé en ce que** la section transversale polygonale présente un plan de symétrie perpendiculairement à l'axe longitudinal.

3. Véhicule sous-marin (10) selon l'une quelconque des revendications précédentes, **caractérisé en ce que** la coque extérieure (50) forme dans la direction longitudinale du véhicule sous-marin (10) une section conique ou est composée de deux ou plusieurs sections coniques.

4. Véhicule sous-marin (10) selon l'une quelconque des revendications précédentes, **caractérisé en ce que** le véhicule sous-marin (10) présente un kiosque dans la partie de milieu de navire (30).

5. Véhicule sous-marin (10) selon l'une quelconque des revendications précédentes, **caractérisé en ce que** la courbure de la partie de milieu de navire présente un rayon de courbure, le rapport rayon de courbure sur longueur du véhicule sous-marin (10) étant compris entre 5 et 1000, de préférence entre 10 et 250, de manière particulièrement préférée entre 25 et 100.

6. Véhicule sous-marin (10) selon l'une quelconque des revendications précédentes, **caractérisé en ce que** la section transversale polygonale présente un endroit le plus large (100), l'endroit le plus large (100) de la section transversale polygonale étant disposé au-dessous ou au-dessus du milieu (90), le milieu (90) étant défini comme la mi-hauteur de la section transversale polygonale.

7. Véhicule sous-marin (10) selon la revendication 6, **caractérisé en ce que** l'endroit le plus large (100) de la section transversale polygonale est disposé de préférence à 10 %, de préférence au moins à 20 % de la mi-hauteur de la section transversale polygonale ou au-dessus du milieu (90).

8. Véhicule sous-marin (10) selon l'une quelconque des revendications précédentes, **caractérisé en ce que** tous les plans de la section transversale polygonale présentent une inclinaison d'au moins 10°, de préférence d'au moins 20°, par rapport à la verticale.

9. Véhicule sous-marin (10) selon l'une quelconque des revendications précédentes, **caractérisé en ce que** tous les plans de la section transversale polygonale présentent une inclinaison de 10° à 40° ou de 50° à 80° par rapport à la verticale.

10. Véhicule sous-marin (10) selon l'une quelconque des revendications précédentes, **caractérisé en ce que** la coque extérieure (50) présente une propriété d'absorption acoustique.

11. Véhicule sous-marin (10) selon l'une quelconque des revendications précédentes, **caractérisé en ce qu'**entre la coque extérieure (50) et la coque épaisse (80), des capteurs, en particulier des capteurs sonar passifs (120) et/ou des réservoirs de combustible (110) sont disposés.
